# FASCICULE DE BREVET EUROPEEN

(11) **EP 0 389 411 B1**
(45) Date de publication et mention de la délivrance du brevet: **07.04.1993**
(21) Numéro de dépôt: 90810140.5
(22) Date de dépôt: 26.02.1990
(51) Int. Cl.: G04G 1/00, G04G 9/00, G04B 19/06

(54) **Pièce d'horlogerie à affichage hybride comprenant un ou plusieurs éléments d'affichage à cristaux liquides**
Uhr mit einer aus einem oder mehreren LCD-Anzeigeelementen zusammengesetzten Anzeige
Hybrid display time piece comprising one or several LCD elements

(30) Priorité: 23.03.1989 CH 1104/89
(43) Date de publication de la demande: 26.09.1990
(73) Titulaire: FABRIQUE D'EBAUCHES DE SONCEBOZ S.A., CH-2605 Sonceboz (CH)
(72) Inventeur: Mossuz, Gabriel, CH-2068 Hauterive (CH)
(74) Mandataire: Fischer, Franz Josef

(56) Documents cités:
- CH-A- 626 496
- CH-A- 697 470
- GB-A- 2 042 773
- GB-A- 2 194 081
- US-A- 4 257 115
- PATENT ABSTRACTS OF JAPAN vol. 9, no. 83 (P-348)(1806) 12 avril 1985, & JP-A-59 211885 (CITIZEN TOKEI K.K.) 30 novembre 1984,
- PATENT ABSTRACTS OF JAPAN vol. 7, no. 220 (P-226)(1365) 30 septembre 1983, & JP-A-58 111781 (CITIZEN TOKEI K.K.) 02 juillet 1983,

## Description

Les pièces d'horlogerie à affichage hybride, comprenant un affichage analogique des heures et un ou plusieurs affichages à cristaux liquides, permettant entre autres, l'affichage de fonctions de calendrier, de phases de la lune, sont bien connues et on en trouve de nombreuses exécutions différentes sur le marché.

En particulier, l'exécution décrite dans la demande CH-B- 626 496 comprend une cellule d'affichage à cristaux liquides visible à travers le cadran, à l'intérieur de la surface délimitée par le tour d'heures, la plaque antérieure de la cellule d'affichage à cristaux liquides, soit le verre supérieur et le polariseur, forment le cadran.

Le brevet US-A-4 257 115 mentionne aussi une montre, à laquelle des fonctions de calculatrice ont été rajoutées, munie d'une cellule d'affichage à cristaux liquides disposée à l'intérieur de la surface limitée par le tour d'heures; comme précédemment, le verre supérieur et le polariseur supérieur de la cellule font partie du cadran.

Les demandes japonaises JP-A-59 211 885 et JP-A-58 111 781 décrivent chacune une montre rectangulaire munie d'une cellule d'affichage à cristaux liquides disposée à l'extérieur d'un cadran analogique de forme carrée. Ici aussi, le verre supérieur et le polariseur de la cellule font partie du cadran.

La demande CH-A- 6 974 170 décrit elle aussi une montre munie de cellules d'affichage à cristaux liquides disposées à l'intérieur de la surface limitée par le tour d'heures, le verre supérieur et le polariseur faisant partie du cadran.

Au vu du nombre de documents faisant partie de l'état de la technique, on constate que de nombreux essais ont été faits pour associer une ou plusieurs cellules d'affichage à cristaux liquides à un mouvement d'horlogerie, en utilisant le verre supérieur et le polariseur desdites cellules d'affichage à cristaux liquides comme cadran du mouvement d'horlogerie à affichage analogique. Toutefois, aucune des formes d'exécution décrites ci-dessus ne permet d'atteindre les buts que se propose l'invention, soit d'obtenir une disposition harmonieuse, particulièrement pour des pièces d'horlogerie de petites dimensions, en disposant l'affichage analogique au centre du cadran et les différents éléments d'affichage à cristaux liquides à la périphérie du cadran; de plus en n'ayant, selon l'invention, que le polariseur supérieur comme élément commun aux cellules d'affichage et au cadran, on obtient un gain d'épaisseur de la montre terminée correspondant à l'épaisseur du verre, ce qui ne peut être obtenu avec les formes d'exécution selon l'état de la technique. Un autre but de l'invention est de permettre une fabrication modulaire, différents semi-produits étant assemblés à la demande. Finalement, le plan d'affichage des cellules à cristaux liquides étant très proches du plan de lecture du mouvement à affichage analogique, la lecture simultanée des deux affichages en sera facilitée.

Ces différents buts sont obtenus par l'exécution d'une pièce d'horlogerie à affichage hybride, conformément aux parties caractérisantes des revendications 1 et 2 relatant chacune une forme d'exécution possible de l'invention.

Les caractéristiques et avantages de la présente invention apparaissent dans la description et le dessin annexé, dont:
la figure 1 représente une vue en coupe par tielle d'une pièce d'horlogerie selon l'état de la technique,
la figure 2 représente une vue en coupe partielle d'une pièce d'horlogerie selon une première forme d'exécution de l'invention,
la figure 3 représente une vue en coupe partielle d'une pièce d'horlogerie selon une deuxième forme d'exécution de l'invention,
la figure 4 représente une vue en coupe partielle d'une pièce d'horlogerie selon l'état de la technique,
la figure 5 représente une vue en plan correspondant à toutes les formes d'exécution. Les divers composants, communs aux diverses formes d'exécution, sont toujours indiqués par le même chiffre repère dans toutes les figures.

Sur la forme d'exécution selon l'art antérieur représentée à la figure 1, on a représenté une cellule d'affichage à cristaux liquides 1, comprenant successivement, pour une forme d'exécution de ladite cellule, un polariseur inférieur 10′, un verre inférieur 11′, le cristal liquide 12, différentes électrodes 13 et 13′, des couches orientées 14 et 14′, des connexions 15, un verre supérieur 11 et un polariseur supérieur 10. Une bordure étanche 16 assure l'espacement entre les électrodes de connexion extérieures 17, chargées de transmettre les signaux de commande aux électrodes 13 et 13′. Les signaux de commande des différentes cellules d'affichage à cristaux liquides, en provenance, dans le cas où le mouvement à affichage analogique est un mouvement électronique, d'un circuit 4 constitué d'une extension du circuit imprimé dudit mouvement, comprenant le support 40 ainsi que les pistes 41 reliées aux connexions extérieures 17 des cellules d'affichage à cristaux liquides 1, par des connexions souples de type "ZEBRA" 42. Dans le cas où le mouvement d'horlogerie est un mouvement mécanique, il est évident que le circuit de commande des signaux 4 est propre aux éléments d'affichage à cristaux liquides.

Selon cette forme d'exécution correspondant à l'art antérieur, la plaque 2 commune aux cellules d'affichage à cristaux liquides 1 et formant cadran du mouvement d'horlogerie à affichage analogique est constituée du verre supérieur 11 ainsi que du polariseur supérieur 10 nécessaires au fonctionnement desdites cellules d'affichage à cristaux liquides. Un trou a été percé au centre de ladite plaque afin de permettre le passage des mobiles d'aiguillages 31 des aiguilles 32 du mouvement d'horlogerie à affichage analogique 3.

Selon la première forme d'exécution de l'invention représentée à la figure 2 , la plaque 2 commune aux cellules d'affichage à cristaux liquides 1 représentées en un seul exemplaire, et formant cadran du mouvement d'horlogerie à affichage analogique 3 est constituée uniquement du polariseur supérieur 10, le verre supérieur 11 n'étant commun qu'aux dites cellules d'affichage à cristaux liquides et étant évidé de manière à venir entourer la partie 30 du mouvement d'horlogerie à affichage analogique.

Selon la deuxième forme d'exécution de l'invention représentée à la figure 3, la plaque 2 commune aux cellules d'affichage à cristaux liquides 1 et formant cadran du mouvement à affichage analogique 3 est constituée uniquement du polariseur supérieur 10, le verre supérieur 11 étant particulier à chaque cellule d'affichage à cristaux liquides, représentée ici en un seul exemplaire.

Dans ces deux formes d'exécution selon l'invention où seul le polariseur constitue l'ensemble du cadran, ledit polariseur sera choisi plus résistant, respectivement plus épais qu'un polariseur de type habituel, afin d'assurer une rigidité mécanique suffisante au cadran. De même, la plaque de verre supérieure 11, commune aux différentes cellules d'affichage à cristaux liquides dans la première forme d'exécution selon l'invention, peut être faite d'un autre matériau que du verre, selon le mode de fabrication desdites cellules.

La figure 4 montre une autre forme d'exécution selon l'état de la technique où l'on a superposition du mouvement d'horlogerie à affichage analogique 3 et d'une cellule d'affichage à cristaux liquides 1, de grande dimension et couvrant à peu près la surface de la plaque commune 2 faisant office de cadran, sauf un trou central destiné à laisser passer les mobiles d'aiguillages 31.

La figure 5 représente une vue en plan selon l'une quelconque des formes d'exécution selon l'invention, avec un affichage analogique par aiguilles 32 sur un cadran 33 et indications par affichage à cristaux liquides du quantième selon un affichage rond 34, du jour de la semaine selon un affichage en segment de couronne 35 et du nom du mois selon un affichage droit vertical 36.

Ainsi, il est possible de proposer des pièces d'horlogerie à affichage hybrides, dont le mouvement à affichage analogique peut être une montre mécanique ou électronique de petites dimensions, et dont l'effet esthétique est obtenu en plaçant ledit affichage analogique au centre du cadran et en disposant autour un ou plusieurs éléments d'affichage à cristaux liquides pouvant être de forme quelconque, voir être de formes différentes les uns des autres; selon l'effet esthétique recherché, le cadran n'est pas nécessairement de forme circulaire. Un autre avantage d'un agencement tel que proposé est que, le polariseur supérieur étant commun aux deux types d'affichage, on obtient une diminution d'épaisseur appréciable de l'ensemble, le mouvement à affichage analogique venant en quelque sorte s'incruster parmi les couches inférieures du ou des éléments d'affichage à cristaux liquides. Un autre avantage de l'invention est de pouvoir constituer des ensembles de produits finis selon différentes variantes, à la demande , à partir du stock de semi-produits. Dans les formes d'exécution selon l'invention, le polariseur supérieur 10 est considéré comme un premier semi-produit de fabrication, pouvant être fait selon de multiples variantes de décor ou de forme. En particulier, la partie de la plaque 2 située sous les aiguilles 32 est destinée à recevoir un marquage horaire 33 correspondant à l'affichage analogique, ce marquage pouvant être fait de n'importe quelle manière connue de la technique et compatible avec les matériaux utilisés pour la fabrication de la plaque 2. Cette plaque peut aussi ne comporter aucun marquage, l'heure étant lue par appréciation de la position relative des aiguilles 32. Un deuxième semi-produit est constitué des cellules d'affichage à cristaux liquides disposées selon différentes variantes sur leur plaque de verre supérieure 11, commune aux différentes cellules, ou selon l'autre forme d'exécution de l'invention, chacune ayant sa propre plaque de verre supérieure 11. Un troisième semi-produit est constitué du mouvement d'horlogerie à affichage analogique 3, pouvant lui aussi être choisi entre différents types. On constate donc, qu'en combinant, lors de l'assemblage, un certain nombre de variantes des semi-produits mentionnés, il est possible d'obtenir des produits finis, à la demande, selon un nombre relativement élevé de variantes. Les autres éléments constitutifs de la montre sont conçus et assemblés selon les techniques connues.

Un avantage supplémentaire d'un agencement tel que présenté ici provient de ce que le plan d'affichage des cellules à cristaux liquides est très proche du plan de lecture du mouvement à affichage analogique, facilitant ainsi la lecture simultanée des deux affichages.

## Revendications

1. Pièce d'horlogerie à affichage hybride, comprenant un affichage analogique et un ou plusieurs éléments d'affichage à cristaux liquides, le cadran étant constitué d'une seule plaque, l'affichage analogique étant situé au centre de ladite plaque, le ou les éléments d'affichage à cristaux liquides étant disposés à la périphérie de l'affichage analogique et visibles à travers la plaque, caractérisé en ce que le verre supérieur (11) et le polariseur supérieur (10) des éléments d'affichage à cristaux liquides (1) sont communs pour tous lesdits éléments, ledit polariseur supérieur (10) constituant la plaque (2) formant cadran.

2. Pièce d'horlogerie à affichage hybride, comprenant un affichage analogique et un ou plusieurs éléments d'affichage à cristaux liquides, le cadran étant constitué d'une seule plaque, l'affichage analogique étant situé au centre de ladite plaque, le ou les éléments d'affichage à cristaux liquides étant disposés à la périphérie de l'affichage analogique et visibles à travers la plaque, caractérisé en ce que le polariseur supérieur (10) des éléments d'affichage à cristaux liquides (1) est commun pour tous lesdits éléments et constitue la plaque (2) formant cadran.

3. Pièce d'horlogerie selon l'une des revendications 1 ou 2, caractérisée en ce que les éléments d'affichage à cristaux liquides (34,35,36) peuvent être de formes différentes les uns des autres.

4. Pièce d'horlogerie selon la revendication 3, caractérisé en ce que cette pièce d'horlogerie est une montre.

5. Pièce d'horlogerie selon la revendication 4, caractérisé en ce que le mouvement à affichage analogique (3) est un mouvement mécanique.

6. Pièce d'horlogerie selon la revendication 4, caractérisée en ce que le mouvement à affichage analogique (3) est un mouvement électronique.

7. Pièce d'horlogerie selon la revendication 4, caractérisée en ce que la plaque (2) formant cadran n'est pas nécessairement de forme circulaire.

8. Pièce d'horlogerie selon la revendication 1 caractérisée en ce que la plaque de verre supérieure (11) commune aux différentes cellules à affichage à cristaux liquides peut être faite d'un autre matériau selon le mode de fabrication desdites cellules.

## Patentansprüche

1. Uhr mit einer Hybridanzeige, enthaltend eine Analoganzeige und ein oder mehrere LCD-Anzeigeelemente, wobei das Zifferblatt aus einer einzigen Platte besteht und die Analoganzeige im Zentrum dieser Platte angeordnet ist, das oder die LCD-Anzeigeelemente an der Peripherie der Analoganzeige angeordnet und durch die Platte hindurch sichtbar sind, dadurch gekennzeichnet, dass das obere Glas (11) und der obere Polarisator (10) der LCD-Anzeigeelemente (1) gemeinsam für alle die genannten Elemente sind, wobei der genannte obere Polarisator (10) die Platte (2) bildet, welche das Zifferblatt bildet.

2. Uhr mit einer Hybridanzeige, enthaltend eine Analoganzeige und ein oder mehrere LCD-Anzeigeelemente, wobei das Zifferblatt aus einer einzigen Platte besteht und die Analoganzeige im Zentrum dieser Platte angeordnet ist, das oder die LCD-Anzeigeelemente an der Peripherie der Analoganzeige angeordnet und durch die Platte hindurch sichtbar sind, dadurch gekennzeichnet, dass der obere Polarisator (10) der LCD-Anzeigeelemente gemeinsam für alle genannten Elemente ist und die Platte (2) bildet, welche das Zifferblatt bildet.

3. Uhr nach einem der Patentansprüche 1 oder 2, dadurch gekennzeichnet, dass die LCD-Anzeigeelemente (34, 35, 36) sich untereinander in der Form unterscheiden können.

4. Uhr nach Patentanspruch 3, dadurch gekennzeichnet, dass sie eine Armbanduhr ist.

5. Uhr nach Patentanspruch 4, dadurch gekennzeichnet, dass das analoge Anzeigewerk (3) ein mechanisches Werk ist.

6. Uhr nach Patentanspruch 4, dadurch gekennzeichnet, dass das analoge Anzeigewerk (3) ein elektronisches Werk ist.

7. Uhr nach Patentanspruch 4, dadurch gekennzeichnet, dass die Platte (2), welche das Zifferblatt bildet, nicht notwendigerweise kreisförmig ist.

8. Uhr nach Patentanspruch 1, dadurch gekennzeichnet, dass die obere Glasplatte (11), die den verschiedenen LCD-Anzeigezellen gemeinsam ist, aus einem anderen Material, gemäss der Herstellungsweise der genannten Zellen gefertigt sein kann.

## Claims

1. A composite-display timepiece comprising an analog display and one or more liquid crystal display elements, the dial being constituted by a single plate, the analog display being situated at the center of said plate, the liquid crystal display element or elements being disposed at the periphery of said analog display and visible through the plate, characterized in that the upper glass (11) and the upper polarizer (10) of the liquid crystal display elements (1) are common to all said elements, said upper polarizer (10) constituting the plate (2) forming the dial.

2. A composite-display timepiece comprising an analog display and one or more liquid crystal display elements, the dial being constituted of a single plate, the analog display being situated at the center of said plate, the liquid crystal display element or elements being disposed at the periphery of the analog display and visible through the plate, characterized in that the upper polarizer (10) of the liquid crystal display elements (1) is common to all said elements and constitutes the plate (2) forming the dial.

3. A timepiece according to one of the claims 1 or 2, characterized in that the liquid crystal display elements (34, 35, 36) can be of shapes different from one another.

4. A timepiece according to claim 3, characterized in that this timepiece is a watch.

5. A timepiece according to claim 4, characterized in that the analog display movement (3) is a mechanical movement.

6. A timepiece according to claim 4, characterized in that the analog display movement (3) is an electronic movement.

7. A timepiece according to claim 4, characterized in that the plate (2) forming the dial is not necessarily circular.

8. A timepiece according to claim 1, characterized in that the upper glass (11) common to different liquid crystal display cells may be made of another material according to the mode of manufacture of said cells.
